# FASCICULE DE BREVET EUROPEEN

(11) **EP 2 227 361 B1**
(45) Date de publication et mention de la délivrance du brevet: **01.05.2013**
(21) Numéro de dépôt: 08853208.0
(22) Date de dépôt: 05.11.2008
(51) Int. Cl.: B26D 3/11, B26D 1/20, B65D 41/34, B26D 3/12

(54) **PROCÉDÉ ET MACHINE DE FABRICATION D'UN BOUCHON POUR UN COL DE RÉCIPIENT, AINSI QUE BOUCHON TEL QU'OBTENU PAR CE PROCÉDÉ**
VERFAHREN UND VORRICHTUNG ZUR HERSTELLUNG EINES VERSCHLUSSES FÜR EINEN HALS EINES BEHÄLTERS, SOWIE EIN DURCH DIESES VERFAHREN HERGESTELLTER VERSCHLUSS
METHOD AND MACHINE FOR MAKING A STOPPER FOR THE NECK OF A CONTAINER, AND STOPPER AS PRODUCED BY THIS METHOD

(30) Priorité: 06.11.2007 FR 0707790
(43) Date de publication de la demande: 15.09.2010
(73) Titulaire: Tetra Laval Holdings & Finance S.A., 1009 Pully (CH)
(72) Inventeur: GIRAUD, Jean-Luc, F-31130 Balma (FR); LUZZATO, Michel, F-69005 Lyon (FR); MEZERETTE, Jérome, F-69370 Saint Didier DU Mont D'OR (FR); FLAMAND, Fabien, F-01600 Saint Bernard (FR)
(74) Mandataire: Grand, Guillaume
(86) Numéro de dépôt international: PCT/FR2008/051991
(87) Numéro de publication internationale: WO 2009/068778

(56) Documents cités:
- EP-A- 0 619 168
- DE-A1- 2 430 775
- US-A- 4 474 302
- US-A- 4 909 404
- US-A1- 2003 127 419

## Description

La présente invention concerne un procédé et une machine de fabrication d'un bouchon pour un col de récipient tel que connu du brevet EP-A- 0 619168, sur lequel se base la préambule des revendications 1 et 9. Elle concerne également un bouchon tel qu'obtenu par ce procédé de fabrication.

L'invention a trait, de manière générale, aux bouchons comprenant une jupe qui entoure le col d'un récipient et dont une partie inférieure, lorsqu'on considère que ce col s'étend verticalement avec son buvant dirigé vers le haut, est destinée à demeurer autour du col après la première ouverture du bouchon, tandis que le reste de la jupe, c'est-à-dire sa partie supérieure, est prévue amovible par rapport au col, tout en étant initialement reliée à la partie inférieure non amovible de la jupe par des pontets frangibles, répartis suivant la périphérie de la jupe et à même d'être rompus lors de la première ouverture du bouchon. La ligne d'affaiblissement formée par ces pontets sert de témoin de cette première ouverture, à l'attention des utilisateurs. Dans le cadre de la présente invention, la nature de la liaison amovible entre la partie de jupe supérieure et le col de récipient est indifférente, de sorte que l'invention vise aussi bien, par exemple, les bouchons dits « snap », c'est-à-dire les bouchons à même d'être clipsés autour du col, que les bouchons vissés.

L'invention s'intéresse plus particulièrement aux bouchons dont la ligne d'affaiblissement est découpée, c'est-à-dire qui comprend une succession d'entailles traversantes, découpées au travers de la paroi de la jupe et suivant sa périphérie, de manière à définir, entre deux entailles successives, un des pontets frangibles précités. L'obtention de la ligne d'affaiblissement par découpage plutôt que par moulage est préférée car elle est plus économique et plus pratique puisqu'elle ne nécessite pas d'utiliser des moules complexes, munis par exemple de tiroirs. Cependant, les lignes d'affaiblissement obtenues par découpage sont traditionnellement prévues pour s'étendre dans un plan perpendiculaire à l'axe longitudinal de la jupe, comme cela est proposé dans EP-A-0 619 168, ce qui limite les possibilités d'aménagements des bouchons, à la différence des bouchons dont la ligne d'affaiblissement est obtenue par moulage, de telles lignes moulées pouvant notamment indure une portion de matière non frangible qui relie de manière permanente la partie de jupe amovible à la partie de jupe non amovible, même lorsque le bouchon est ouvert.

Le but de la présente invention est d'améliorer de manière simple et économique la fabrication des bouchons à ligne d'affaiblissement découpée, pour disposer d'un bouchon dont la partie de jupe amovible reste liée à la partie de jupe non amovible après la première ouverture du bouchon.

A cet effet, l'invention a trait à un procédé de fabrication d'un bouchon pour un col de récipient, tel que défini à la revendication 1.

Grâce au procédé conforme à l'invention, la ligne d'affaiblissement est découpée sous la forme d'une hélice, centrée sur l'axe de la jupe et enroulée sur plus de 360° de sorte que, suivant la direction de l'axe de la jupe, les deux extrémités périphériques de la ligne sont disposées l'une au dessus de l'autre, en délimitant entre elles un brin de matière. Ce brin est dimensionné pour former une liaison non frangible entre les parties de jupe amovible et non amovible. Ainsi, lors de la première ouverture d'un bouchon obtenu par le procédé conforme à l'invention, les pontets frangibles se rompent, tandis que le brin précité subsiste. Le procédé conforme à l'invention est particulièrement simple à mettre en oeuvre, en ne demandant que des aménagements limités par rapport aux procédés existants.

Des caractéristiques avantageuses du procédé selon l'invention, prises isolément ou suivant toutes les combinaisons techniquement possibles, sont spécifiées aux revendications dépendantes 2 à 4.

L'invention a également pour objet un bouchon pour un col de récipient, tel que défini à la revendication 5.

Ce bouchon est préférentiellement obtenu par le procédé tel que défini ci-dessus, avec les avantages structurels mentionnés plus haut.

Des caractéristiques avantageuses de ce bouchon, prises isolément ou suivant toutes les combinaisons techniquement possibles, sont spécifiées aux revendications dépendantes 6 à 8.

L'invention a en outre pour objet une machine de fabrication d'un bouchon pour un col de récipient, à partir d'une jupe tubulaire apte à entourer le col et munie à la fois de moyens de retenue à demeure autour du col et de moyens de fixation amovible au col, cette machine étant telle que définie à la revendication 9.

La machine conforme à l'invention permet de mettre en oeuvre le procédé tel que défini plus haut.

Un mode de réalisation pratique de cette machine est spécifié à la revendication 10.

Une forme de réalisation simple et efficace est précisée à la revendication 11.

L'invention sera mieux comprise à la lecture de la description qui va suivre, donné uniquement à titre d'exemple et faite en se référant aux dessins sur lesquels :
- la figure 1 est une vue schématique en perspective d'un bouchon fabriqué par un procédé conforme à l'invention, la figure 1 illustrant ce bouchon mis en place autour d'un col de récipient et dans une configuration ouverte ;
- la figure 2 est une vue en élévation latérale du bouchon de la figure 1, non encore ouvert et avant sa mise en place autour du col de récipient ;
- la figure 3 est une vue en élévation selon la flèche III de la figure 2 ;
- la figure 4 est une coupe longitudinale du bouchon, selon le plan IV-IV de la figure 3 ;
- la figure 5 est une vue schématique illustrant une machine de fabrication du bouchon des figures 1 à 4, conforme à l'invention ;
- la figure 6 est une section schématique selon le plan VI-VI de la figure 5 ;
- la figure 7 est une vue schématique en élévation selon la flèche VII de la figure 5 ;
- la figure 8 est une vue schématique d'un autre mode de réalisation d'une machine de fabrication du bouchon des figures 1 à 4, conforme à l'invention ; et
- la figure 9 est une vue schématique en élévation selon la flèche IX de la figure 8.

Sur les figures 1 à 4 est représenté un bouchon 1 adapté pour être fixé de manière amovible sur un col 2 d'un récipient. Le bouchon 1 considéré ici à titre d'illustration est un bouchon généralement qualifié de « bouchon snap » ou « bouchon snapé », qui est fixé par clipsage sur le col 2. En pratique, le col 2 est soit venu de matière avec le reste du récipient, notamment lorsque ce dernier est une bouteille en verre ou en matière plastique comme représenté sur la figure 1, soit adapté pour être solidarisé à demeure sur une paroi du récipient, au niveau d'une ouverture traversant cette paroi.

Le bouchon 1 et le col 2 présentent des formes respectives globalement tubulaires, dont les axes longitudinaux centraux sont sensiblement confondus, sous la référence X-X, lorsque le bouchon est clipsé sur le col. Par commodité, la suite de la description est orientée en considérant que les termes « supérieur » et « haut » correspondent à une direction globalement parallèle à l'axe X-X et allant du corps du récipient vers son col 2, c'est-à-dire une direction dirigée vers la partie haute de toutes les figures sauf la figure 6, tandis que les termes « inférieur » et « bas » correspondent à une direction opposée.

Le col 2 comporte un corps 4 globalement cylindrique à base circulaire d'axe X-X. A son extrémité haute, ce corps 4 délimite un buvant 3 au niveau duquel le liquide contenu dans le récipient est destiné à être déversé. Comme représenté en traits mixtes uniquement dans la partie droite de la figure 4, sur la face extérieure du corps 4, le col 2 comporte, à son extrémité supérieure, un bord 5 et, dans sa partie courante, un bossage 6, ce bord et ce bossage s'étendant tous deux radialement vers l'extérieur depuis le corps.

Le bouchon 1, considéré clipsé sur le col 2, est ouvert à son extrémité inférieure et fermé à son extrémité supérieure par une paroi de fond 10, à la périphérie extérieure de laquelle s'étend axialement vers le bas une jupe tubulaire 12 centrée sur l'axe X-X et à base circulaire. Le bouchon comporte ici avantageusement une lèvre 14 qui s'étend axialement vers le bas depuis la paroi de fond 10, de manière centrée sur l'axe X-X, à l'intérieur de la jupe externe 12. Lorsque le bouchon est clipsé sur le col 2, la paroi de fond 10 s'étend au-dessus et en travers de ce col, tandis que la jupe 12 entoure extérieurement le corps 4 et la lèvre 14 est appuyée de manière étanche contre la face intérieure de ce corps.

A son extrémité supérieure, la jupe 12 est munie d'un onglet extérieur 16, qui s'étend radialement en saillie vers l'extérieur depuis une portion périphérique restreinte de la jupe, considérée par la suite comme le côté avant du bouchon 1, dans la mesure où ce côté est destiné en service à être dirigé vers l'utilisateur.

Dans sa partie haute, la jupe 12 est intérieurement munie d'une bande de clipsage 18 se présentant sous la forme d'un renflement de matière qui, à la fois, s'étend radialement vers l'intérieur de la paroi principale de la jupe et court sur la périphérie intérieure de la jupe, en étant ici interrompue du côté avant du bouchon. Cette bande de clipsage présente, en coupe longitudinale du bouchon, une surface convexe, qui est reliée à la paroi de fond 10 en formant un évidement de réception du bord 5 du col 2. Ainsi, le clipsage du bouchon consiste à mettre en prise cette surface convexe avec l'extrémité inférieure du bord 5, ce dernier étant alors reçu dans l'évidement précité, comme représenté uniquement dans la partie droite de la figure 4.

Lors du premier déclipsage du bouchon 1, la jupe 12 est adaptée pour se séparer en deux parties distinctes, à savoir une partie supérieure 12₁, venue de matière avec la paroi de fond 10, et une partie inférieure 12₂ reliée initialement à la partie supérieure 12₁ au niveau d'une ligne périphérique d'affaiblissement 20 située axialement dans la partie courante de la jupe. La partie de jupe 12₁ est destinée à être dégagée en totalité du col 2, de sorte que cette partie 12₁ porte extérieurement l'onglet 16 et intérieurement la bande de clipsage 18. La partie de jupe 12₂ est, quant à elle, destinée à demeurer autour du col 2. A cet effet, cette partie 12₂ est munie intérieurement d'une palette 22 s'étendant radialement en saillie vers l'intérieur depuis la surface intérieure de la jupe 12, en courant sur toute la périphérie de la jupe. Lorsque le bouchon est assemblé au col 2, cette palette s'étend axialement en dessous du bossage 6 et est adaptée, lorsque le bouchon est soulevé pour la première fois, pour buter axialement contre ce bossage.

La ligne d'affaiblissement 20 comporte des entailles périphériques 24, qui chacune traversent radialement de part en part la paroi de la jupe 12. Ces entailles se succèdent le long de la ligne 20, autrement dit, suivant la périphérie de la jupe. Chaque paire de deux entailles immédiatement successives délimite, entre les deux entailles de la paire, un pontet frangible 26 qui relie, suivant la direction de l'axe X-X, les parties de jupes 12₁ et 12₂.

La ligne d'affaiblissement 20 n'est pas inscrite dans un plan perpendiculaire à l'axe X-X, mais forme une hélice, ici circulaire, centrée sur cet axe. Ainsi, projetée dans un plan de coupe longitudinale de la jupe 12, la ligne 20 est inclinée d'un angle α par rapport à la perpendiculaire à l'axe X-X, comme indiqué à la figure 4.

En outre, la ligne hélicoïdale 20 est enroulée sur elle-même sur strictement plus que 360°, de telle sorte que les d eux extrémités périphériques de la ligne 20, respectivement référencées 20A et 20B, sont disposées l'une au-dessus de l'autre suivant la direction de l'axe X-X, comme bien visible sur la figure 3. De cette façon, les extrémités 20A et 20B délimitent entre elles, suivant la direction de l'axe X-X, un brin de matière 28 dont la longueur L, c'est-à-dire sa dimension suivant la périphérie de la jupe 12, correspond à la longueur du recouvrement axial des extrémités 20A et 20B. Ce brin 28 forme une liaison non frangible entre les parties de jupe 12₁ et 12₂ : lorsque le bouchon 1 est ouvert pour la première fois, la partie de jupe 12₁ est dégagée du col 2, ce qui rompt les pontets 26 de la ligne 20, sans pour autant rompre le brin 28. De cette façon, une liaison pérenne est réalisée entre les parties de jupe 12₁ et 12₂, si bien que, dans la mesure où la partie 12₂ est retenue à demeure autour du col 2, la partie de jupe 12₁ reste reliée au col, par l'intermédiaire du brin 28, même lorsque le bouchon 1 est ouvert.

En pratique, on comprend que le brin 28 doit présenter une résistance à la rupture substantiellement supérieure à la résistance à la rupture des pontets frangibles 26, cette résistance du brin 28 étant dépendante de sa longueur L, de son épaisseur qui correspond à l'épaisseur radiale de la paroi de la jupe 12, et de sa largeur axiale qui correspond au pas P de l'hélice formée par la ligne 20, ainsi que de la matière constituant la jupe. A titre d'exemple, si le bouchon 1 est constitué d'une matière plastique usuelle pour les bouchons alimentaires et si la jupe 12 présente un diamètre de l'ordre de 25 mm avec une épaisseur de paroi de l'ordre de 0,5 mm, l'angle α est choisi égal à environ 3°, ce qui induit un pas d'hélice P d'environ 1 mm.

Pour permettre à la partie de jupe 12₁ de ne pas interférer avec le col 2 lorsque le bouchon 1 est ouvert, la longueur L du brin 28 est prévue supérieure à 5 mm.

Avantageusement, les extrémités 20A et 20B de la ligne 20 sont dépourvues de pontet le long du brin 28, les pontets 26 étant ainsi de préférence répartis de manière sensiblement uniforme le long du reste de la ligne 20. De cette façon, lors de la première ouverture du bouchon 1, tous les pontets 26 sont rompus, ce qui permet aux extrémités 20A et 20B de s'ouvrir librement, c'est-à-dire que les bords des entailles 24 constituant respectivement les extrémités 20A et 20B peuvent s'écarter librement l'un de l'autre, et ainsi permettre au brin 28 d'être déployé sur toute sa longueur L par rapport aux parties de jupe 12₁ et 12₂.

Suivant la périphérie de la jupe 12, le brin 28 est situé de manière sensiblement diamétralement opposée à l'onglet 16. De cette façon, la présence du brin 28 n'induit aucune gêne pour déclipser la partie de jupe 12₁ en entraînant cette partie par basculement autour d'un axe géométrique orthoradial à l'axe X-X et situé du côté arrière de la jupe 12, par sollicitation digitale de l'onglet 16.

On va maintenant décrire un exemple d'un procédé permettant de fabriquer le bouchon 1, en utilisant la machine de fabrication illustrée sur les figures 5 à 7. Cette machine comporte :
- un mandrin 100, rotatif sur lui-même autour de son axe longitudinal central 102 et muni d'une tête d'extrémité 104 à même d'être introduite à l'intérieur de la jupe 12 ;
- une plaque de support 106 délimitant, en regard de la tête 104, une surface plane 108 d'appui pour la paroi de fond 10 ; et
- une lame de découpe 110 délimitant un bord libre tranchant 112 pourvu d'encoches en creux 114 réparties suivant sa longueur.

Pour fabriquer le bouchon 1 au moyen de la machine des figures 5 à 7, on dispose initialement de la jupe 12 à la fois fermée par la paroi de fond 10 et munie de la lèvre 14, de l'onglet 16 et de la bande de clipsage 18. Cette jupe est notamment obtenue par moulage d'une matière plastique.

On introduit ensuite la tête 104 à l'intérieur de la jupe 12, en interposant axialement entre cette tête et la paroi de fond 10, un poussoir élastique de compression 116, de manière que ce poussoir maintienne la paroi de fond 10 appuyée contre la surface 108 de la plaque de support 106, avec l'axe X-X perpendiculaire à cette surface. En décalant radialement l'axe 102 par rapport à l'axe X-X, la tête 104 presse la jupe 12 contre le bord tranchant 112 de la plaque 110, suivant une direction sensiblement radiale à l'axe X-X.

Le mandrin 100 est alors entraîné en rotation sur lui-même autour de son axe 102, comme indiqué par la flèche 120 à la figure 6, de manière à faire rouler la jupe 12 contre le bord 112 de la lame 110, comme indiqué par la flèche 122, la jupe décrivant alors, considérée dans son ensemble, la trajectoire 124 le long du bord 112. Ce bord découpe la paroi de la jupe 12 de part en part et forme ainsi les entailles 24, tandis que, au passage de chaque encoche 114 de la lame 110, la paroi de la jupe n'est pas entaillée, formant ainsi les pontets 26. La tête 104 est pourvue d'une rainure périphérique 118, qui reçoit l'extrémité du bord tranchant 112 lorsque ce dernier traverse de part en part la paroi de la jupe.

Pendant la rotation relative entre la jupe 12 et la lame 110, la paroi de fond 10 glisse contre la plaque de support 106, en étant maintenue en appui contre la surface 108 par le poussoir 116. Cette surface 108 n'est pas rigoureusement parallèle à la lame 110, mais est au contraire inclinée par rapport à celle-ci, sous un angle noté β à la figure 7, suivant la direction de la trajectoire 124. De cette façon, la lame 110 ne découpe pas la jupe 12 dans un plan rigoureusement perpendiculaire à l'axe X-X, mais découpe cette jupe suivant une trajectoire hélicoïdale pour former la ligne d'affaiblissement 20 telle que décrite plus haut en regard des figures 2 à 4. En effet, au fur et à mesure que le mandrin 100 entraîne la jupe 112, la position de cette jupe, suivant son axe X-X, est modifiée par rapport à la lame 110, suivant une translation T à la fois parallèle à l'axe X-X et dirigée dans un seul sens, comme indiqué sur la figure 7. On comprend que la jupe 12 se translate progressivement par rapport à la lame 110 au cours de leur entraînement relatif en rotation, en raison de l'inclinaison continue de la surface 108, l'angle d'inclinaison β de cette surface correspondant ainsi à l'angle α relatif à la forme en hélice de la ligne 20.

Dans le même temps, pour obtenir que les extrémités 20A et 20B de la ligne 20 soient situées l'une au-dessus de l'autre suivant la direction de l'axe X-X, l'entraînement relatif en rotation entre la jupe 12 et la lame 110 est réalisé sur une course angulaire totale strictement supérieure à 360°. En pratique, cette course est de préférence supérieure à 375°, en vue d'obten ir une longueur L suffisante pour le brin 28.

Pour obtenir que le pas P de la forme en hélice de la ligne 20 soit supérieur ou égal à 1 mm, on prévoit que la jupe 12 se translate d'au moins 0,5 mm par rapport à la lame 110 pendant que la jupe fait exactement un tour sur elle-même.

Sur les figures 8 et 9 est représenté un mode de réalisation alternatif de la machine des figures 5 à 7, permettant de fabriquer le bouchon 1. Ce mode de réalisation alternatif comporte les mêmes composants, à savoir le mandrin 100, la plaque de support 106, la lame de découpe 110 et le poussoir 116. Il se différencie de la forme de réalisation des figures 5 à 7 par le fait que la surface 108 de la plaque 106 s'étend perpendiculairement à l'axe 102 du mandrin 100. Pour permettre la découpe des entailles 24 suivant la trajectoire hélicoïdale de la ligne 20, la lame 110 est ici inclinée par rapport à la surface 108 suivant la direction de la trajectoire 124, sous un angle noté γ sur la figure 9. L'angle d'inclinaison γ correspond à l'angle α relatif à la forme hélicoïdale de la ligne 20. De cette façon, lors de l'entraînement relatif en rotation entre la jupe 12 et la lame 110, la position axiale de la partie de la lame entaillant la jupe est progressivement modifiée par rapport à la jupe selon une translation T identique, ici au sens près, à celle décrite plus haut en regard des figures 5 à 7.

En pratique, il est nécessaire que la rainure 118 suive axialement la partie du bord 112 entaillant la jupe 12, de sorte que le mandrin 100 est prévu mobile suivant son axe 102, suivant la translation T, comme indiqué par la flèche 126 sur la figure 8. Pour ce faire, le mandrin 100 est par exemple équipé d'une came 128 qui coopère avec un chemin de came 130 approprié.

Divers aménagements et variantes au procédé, au bouchon 1 et à la machine décrits ci-dessus sont par ailleurs envisageables. A titre d'exemples :
- On rappelle que la fixation amovible du bouchon 1 sur le col 2 peut être prévue autrement que par clipsage, notamment par vissage, la partie de jupe 12₁ étant alors pourvue d'un filet intérieur à même d'être vissé et dévissé autour d'un filet extérieur complémentaire délimité par le col ;
- La surface extérieure de la jupe 12 peut être striée suivant la direction de l'axe X-X ou, plus généralement, peut présenter des reliefs à même de coopérer avec un secteur extérieur du châssis de la lame 110 pour améliorer l'entraînement de la jupe en rotation autour de l'axe X-X ;
- La bande de clipsage 18 peut s'étendre sur toute la périphérie de la jupe ou, au contraire, être fragmentée en plusieurs clips distincts ; et/ou
- La retenue à demeure de la partie de jupe 12₂ autour du col 2 peut être obtenue par d'autres formes de réalisation que la palette 22.

## Revendications

1. Procédé de fabrication d'un bouchon (1) pour un col de récipient (2), dans lequel on dispose d'une jupe tubulaire (12), apte à entourer le col (2) et munie à la fois de moyens (22) de retenue à demeure autour du col et de moyens (18) de fixation amovible au col, et
dans lequel on entraîne l'une par rapport à l'autre la jupe et une lame (110) en rotation autour de l'axe longitudinal (X-X) de la jupe de telle sorte que la lame découpe dans la jupe une ligne périphérique d'affaiblissement (20) comprenant à la fois des entailles traversantes (24), et, entre ces entailles suivant la périphérie de la jupe, des pontets frangibles (26) qui sont adaptés pour être rompus lors de la première ouverture du bouchon et qui, avant la première ouverture, relient, suivant la direction de l'axe de la jupe, une partie non amovible (12₂) de la jupe, munie des moyens de retenue (22), et une partie amovible (12₁) de la jupe, munie des moyens de fixation (18),
**caractérisé en ce que** l'entraînement relatif en rotation entre la jupe (12) et la lame (110) est réalisé sur une course angulaire strictement supérieure à 360°autour de l'axe (X-X) de la jupe, et **en ce que**, pendant cet entraînement relatif en rotation, on modifie progressivement la position axiale relative entre la jupe et la lame selon une translation axiale (T).

2. Procédé suivant la revendication 1, **caractérisé en ce que** l'entraînement relatif en rotation entre la jupe (12) et la lame (110) est réalisé sur une course angulaire supérieure à 375°autour de l'axe (X-X) de la jupe.

3. Procédé suivant l'une des revendications 1 ou 2, **caractérisé en ce que**, pendant que la jupe (12) et la lame (110) sont entraînées en rotation relative sur 360° autour de l'axe (X-X) de la jupe, on modifie Ia position axiale entre la jupe et la lame d'au moins 0,5 mm.

4. Procédé suivant l'une quelconque des revendications 1 à 3, **caractérisé en ce que**, pendant l'entraînement relatif de la jupe (12) et de la lame (110), on maintient en appui une paroi de fond (10) du bouchon (1), depuis laquelle s'étend la jupe (12) suivant la direction de son axe (X-X), contre une plaque de support (106) inclinée par rapport à la lame.

5. Bouchon (1) pour un col de récipient (2), comportant une jupe tubulaire (12) apte à entourer le col et pourvue d'une ligne périphérique d'affaiblissement (20) qui comprend à la fois des entailles traversantes (24), qui se succèdent suivant la périphérie de la jupe, et, entre ces entailles, des pontets frangibles qui sont adaptés pour être rompus lors de la première ouverture du bouchon et qui, avant la première ouverture, relient, suivant la direction de l'axe (X-X) de la jupe, une partie non amovible (12₂) de la jupe, munie de moyens (22) de retenue à demeure autour du col, et une partie amovible (12₁) de la jupe, munie de moyens (18) de fixation amovible au col,
**caractérisé en ce que** la ligne d'affaiblissement (20) présente la forme d'une hélice, centrée sur l'axe (X-X) de la jupe et enroulée sur plus de 360° de telle sorte que, suivant la direction de l'axe de la jupe, les deux extrémités périphériques (20A, 20B) de la ligne sont disposées l'une au-dessus de l'autre et délimitent entre elles un brin non frangible (28).

6. Bouchon suivant la revendication 5, **caractérisé en ce que** le brin (28) présente une longueur (L), suivant la périphérie de la jupe (12), d'au moins 5 mm.

7. Bouchon suivant l'une des revendications 5 ou 6, **caractérisé en ce que** les deux extrémités périphériques (20A, 20B) de la ligne (20) sont dépourvues de pontet le long du brin (28).

8. Bouchon suivant l'une quelconque des revendications 5 à 7, **caractérisé en ce que** la partie amovible (12₁) de la jupe (12) est munie d'un onglet extérieur de sollicitation (16), s'étendant sur seulement une portion périphérique de la jupe (12) et permettant d'entraîner manuellement la partie amovible pour la dégager du col (2), et **en ce que** le brin (28) est situé dans une portion périphérique de la jupe, qui est diamétralement opposée à la portion associée à l'onglet (16).

9. Machine de fabrication d'un bouchon (1) pour un col de récipient (2) selon la procédé de la revendication 1, à partir d'une jupe tubulaire (12) apte à entourer le col et munie à la fois de moyens (22) de retenue à demeure autour du col et de moyens (18) de fixation amovible au col,
ladite machine comportant une lame (110) de découpe de la jupe (12) et des moyens (100) d'entraînement relatif en rotation entre la jupe et la lame,
**caractérisée en ce que** les moyens d'entraînement relatif en rotation (100) sont aptes à entraîner l'une par rapport à l'autre la jupe et la lame en rotation autour de l'axe longitudinal (X-X) de la jupe (12) sur une course angulaire strictement supérieure à 360°, et **en ce que** la machine comporte en outre des moyens (106, 116) de modification de la position axiale relative entre la jupe (12) et la lame (110) suivant une translation axiale (T).

10. Machine suivant la revendication 9, **caractérisée en ce que** les moyens d'entraînement relatif en rotation comportent un mandrin rotatif (100) apte à faire rouler la jupe (12) contre la lame (110) pour qu'elle tourne autour de son axe (X-X), et **en ce que** les moyens de modification de la position axiale comportent à la fois une plaque de support (106) inclinée par rapport à la lame et un élément élastique de compression (116), interposé axialement entre le mandrin (100) et une paroi de fond (10) du bouchon (1), depuis laquelle s'étend la jupe suivant la direction de son axe, pour maintenir en appui cette paroi de fond contre la plaque de support (106).

11. Machine suivant la revendication 10, **caractérisée en ce que** le mandrin (100) s'étend perpendiculairement à la plaque de support (106) et est pourvu, à la fois, d'une rainure (118) de réception d'un bord tranchant (112) de la lame (110) lorsque ce bord tranchant traverse la jupe (12) de part en part pour la découper et d'une came (128) d'entraînement suivant la translation axiale (T) par rapport à la jupe.

## Claims

1. Method of manufacturing a stopper (1) for a container neck (2) which has a tubular skirt (12) adapted to surround the neck (2) and provided both with means (22) for permanent retention around the neck and means (18) for removable attachment to the neck and wherein the skirt and a blade (110) are driven in rotation relative to each other about the longitudinal axis (X-X) of the skirt so that the blade cuts into the skirt a weakened peripheral line (20) including both notches (24) around the periphery of the skirt and between these notches frangible bridges (26) which are adapted to be broken during the first opening of the stopper and which before the first opening connect in the direction of the axis of the skirt a non-removable portion (12₂) of the skirt provided with retaining means (22) and a removable portion (12₁) of the skirt provided with fixing means (18), **characterized in that** the relative rotation between the skirt (12) and the blade (110) about the axis (X-X) of the skirt is driven through an angle strictly greater than 360 degrees and **in that** during this driven relative rotation the relative axial position of the skirt and the blade is modified progressively by an axial translation (T).

2. Method according to Claim 1, **characterized in that** the relative rotation between the skirt (12) and the blade (110) about the axis (X-X) of the skirt is driven through an angle greater than 375 degrees.

3. Method according to either of Claims 1 or 2, **characterized in that** the relative axial position of the skirt and the blade is modified by at least 0.5 mm when the skirt (12) and the blade (110) are driven 360 degrees in relative rotation about the axis (X-X) of the skirt.

4. Method according to any one of Claims 1 to 3, **characterized in that** during the driven relative rotation of the skirt (12) and the blade (110) a bottom wall (10) of the stopper (1) from which the skirt (12) extends in the direction of its axis (X-X) is maintained in bearing engagement against a support plate (106) inclined with respect to the blade.

5. Stopper (1) for a container neck (2) including a tubular skirt (12) adapted to surround the neck and provided with a weakened circumferential line (20) that includes both successive notches (24) around the periphery of the skirt and between these notches frangible bridges which are adapted to be broken during the first opening of the stopper and which before the first opening connect in the direction of the axis (X-X) of the skirt a non-removable portion (12₂) of the skirt having means (22) for fixed retention around the neck and a removable portion (12₁) of the skirt having means (18) for removable fixing to the neck, **characterized in that** the weakened line (20) has the shape of a helix centred on the axis (X-X) of the skirt and subtending an angle of more than 360 degrees so that in the direction of the axis of the skirt the two circumferential ends (20A, 20B) of the line are arranged one above the other and delimit between them a non-frangible strip (28).

6. Stopper according to Claim 5, **characterized in that** the strip (28) has a length (L) around the periphery of the skirt (12) of at least 5 mm.

7. Stopper according to either of Claims 5 or 6, **characterized in that** the two circumferential ends (20A, 20B) of the line (20) are devoid of bridges along the strip (28).

8. Stopper according to any one of Claims 5 to 7, **characterized in that** the removable portion (12₁) of the skirt (12) is provided with an external press-tab (16) extending over only a peripheral portion of the skirt (12) for manually loading the removable portion to free it from the neck (2) and **in that** the strip (28) is located in a peripheral portion of the skirt which is diametrically opposite the portion associated with the tab (16).

9. Machine for manufacturing a stopper (1) for a container neck (2) by the method of Claim 1 from a tubular skirt (12) adapted to surround the neck and equipped both with means (22) for fixed retention around the neck and means (18) for removable attachment to the neck, said machine including a blade (110) for cutting the skirt (12) and means (100) for driving relative rotation between the skirt and the blade, **characterized in that** the relative rotation drive means (100) are adapted to drive relative rotation between the skirt and the blade about the longitudinal axis (X-X) of the skirt (12) through an angle strictly greater than 360 degrees and **in that** the machine further includes means (106, 116) for modifying the relative axial position of the skirt (12) and the blade (110) by an axial displacement (T).

10. Machine according to Claim 9, **characterized in that** the relative rotation drive means include a rotary mandrel (100) adapted to roll the skirt (12) against the blade (110) so that it rotates about its axis (X-X) and **in that** the means for modifying the relative axial position include both a support plate (106) inclined with respect to the blade and a compression spring member (116) disposed axially between the mandrel (100) and a bottom wall (10) of the stopper (1) from which the skirt extends in the direction of its axis to maintain this bottom wall in bearing engagement against the support plate (106).

11. Machine according to Claim 10, **characterized in that** the mandrel (100) is perpendicular to the support plate (106) and is provided both with a groove (118) for receiving a cutting edge (112) of the blade (110) when the cutting edge passes completely through the skirt (12) to cut it and a cam (128) adapted to drive the axial translation (T) relative to the skirt.

## Patentansprüche

1. Verfahren zur Herstellung eines Verschlusses (1) für einen Behälterhals (2),
wobei es eine rohrförmige Schürze (12) gibt, die den Hals (2) umgeben kann und sowohl mit Einrichtungen (22) für den dauerhaften Halt um den Hals als auch mit Einrichtungen (18) zur lösbaren Befestigung am Hals versehen ist, und
wobei die Schürze und eine Schneide (110) zueinander um die Längsachse (X-X) der Schürze so in Drehung versetzt werden, dass die Schneide in der Schürze eine Schwächungs-Umfangslinie (20) ausschneidet, die sowohl durchgehende Einschnitte (24) als auch zwischen diesen Einschnitten entlang des Umfangs der Schürze abreißbare Brücken (26) enthält, die geeignet sind, um bei der ersten Öffnung des Verschlusses zerbrochen zu werden, und die vor der ersten Öffnung gemäß der Richtung der Achse der Schürze einen mit Halteeinrichtungen (22) versehenen nicht lösbaren Teil (12₂) der Schürze und einen mit den Befestigungseinrichtungen (18) versehenen lösbaren Teil (12₁) der Schürze verbinden,
**dadurch gekennzeichnet, dass** der relative Drehantrieb zwischen der Schürze (12) und der Schneide (110) über einen Winkelhub von strikt mehr als 360° um die Achse (X-X) der Schürze durchgeführt wird, und dass während dieses relativen Drehantriebs die relative axiale Stellung zwischen der Schürze und der Schneide gemäß einer axialen Translationsrichtung (T) progressiv verändert wird.

2. Verfahren nach Anspruch 1, **dadurch gekennzeichnet, dass** der relative Drehantrieb zwischen der Schürze (12) und der Schneide (110) über einen Winkelhub von mehr als 375° um die Achse (X-X) der Schürze durchgeführt wird.

3. Verfahren nach einem der Ansprüche 1 oder 2, **dadurch gekennzeichnet, dass**, während die Schürze (12) und die Schneide (110) in relative Drehung um 360° um die Achse (X-X) der Schürze angetrieben werden, die axiale Stellung zwischen der Schürze und der Schneide um mindestens 0,5 mm verändert wird.

4. Verfahren nach einem der Ansprüche 1 bis 3, **dadurch gekennzeichnet, dass** während des relativen Antriebs der Schürze (12) und der Schneide (110) eine Bodenwand (10) des Verschlusses (1), von der ausgehend sich die Schürze (12) in Richtung ihrer Achse (X-X) erstreckt, gegen eine Tragplatte (106) in Auflage gehalten wird, die bezüglich der Schneide geneigt ist.

5. Verschluss (1) für einen Behälterhals (2), der eine rohrförmige Schürze (12) aufweist, die den Hals umgeben kann und mit einer Schwächungs-Umfangslinie (20) versehen ist, die sowohl durchgehende Einschnitte (24), die entlang des Umfangs der Schürze aufeinander folgen, und zwischen diesen Einschnitten abreißbare Brücken enthält, die geeignet sind, um bei der ersten Öffnung des Verschlusses zerbrochen zu werden, und die vor der ersten Öffnung gemäß der Richtung der Achse (X-X) der Schürze einen nicht lösbaren Teil (12₂) der Schürze, der mit Einrichtungen (22) für den dauerhaften Halt um den Hals herum versehen ist, mit einem lösbaren Teil (12₁) der Schürze verbinden, der mit Einrichtungen (18) zur lösbaren Befestigung am Hals versehen ist,
**dadurch gekennzeichnet, dass** die Schwächungslinie (20) eine Schraubenform hat, die auf die Achse (X-X) der Schürze zentriert und über mehr als 360° aufgerollt ist, so dass gemäß der Richtung der Achse der Schürze die zwei Umfangsenden (20A, 20B) der Linie übereinander angeordnet sind und zwischen sich ein nicht abreißbares Teilstück (28) begrenzen.

6. Verschluss nach Anspruch 5, **dadurch gekennzeichnet, dass** das Teilstück (28) eine Länge (L) entlang des Umfangs der Schürze (12) von mindestens 5 mm hat.

7. Verschluss nach einem der Ansprüche 5 oder 6, **dadurch gekennzeichnet, dass** die zwei Umfangsenden (20A, 20B) der Linie (20) keine Brücke entlang des Teilstücks (28) aufweisen.

8. Verschluss nach einem der Ansprüche 5 bis 7, **dadurch gekennzeichnet, dass** der lösbare Teil (12₁) der Schürze (12) mit einer äußeren Beanspruchungslasche (16) versehen ist, die sich nur über einen Umfangsabschnitt der Schürze (12) erstreckt und es ermöglicht, den lösbaren Teil manuell anzutreiben, um ihn vom Hals (2) zu lösen, und dass das Teilstück (28) sich in einem Umfangsabschnitt der Schürze befindet, der dem der Lasche (16) zugeordneten Abschnitt diametral entgegengesetzt ist.

9. Maschine zur Herstellung eines Verschlusses (1) für einen Behälterhals (2) gemäß dem Verfahren des Anspruchs 1, ausgehend von einer rohrförmigen Schürze (12), die den Hals umgeben kann und sowohl mit Einrichtungen (22) für den dauerhaften Halt um den Hals als auch mit Einrichtungen (18) zur lösbaren Befestigung am Hals versehen ist,
wobei die Maschine eine Schneide (110) zum Zerschneiden der Schürze (12) und Einrichtungen (100) zum relativen Drehantrieb zwischen der Schürze und der Schneide aufweist,
**dadurch gekennzeichnet, dass** die Einrichtungen zum relativen Drehantrieb (100) die Schürze und die Schneide um die Längsachse (X-X) der Schürze (12) über einen Winkelhub zueinander in Drehung versetzen können, der strikt größer ist als 360°, und dass die Maschine außerdem Einrichtungen (106, 116) zur Änderung der relativen axialen Stellung zwischen der Schürze (12) und der Schneide (110) gemäß einer axialen Translationsrichtung (T) aufweist.

10. Maschine nach Anspruch 9, **dadurch gekennzeichnet, dass** die Einrichtungen zum relativen Drehantrieb einen drehbaren Dorn (100) aufweisen, der die Schürze (12) gegen die Schneide (110) rollen lassen kann, damit sie um ihre Achse (X-X) dreht, und dass die Einrichtungen zur Änderungen der axialen Stellung sowohl eine Tragplatte (106), die bezüglich der Schneide geneigt ist, als auch ein elastischen Druckelement (116) aufweisen, das axial zwischen dem Dorn (100) und einer Bodenwand (10) des Verschlusses (1) angeordnet ist, von der aus sich die Schürze in Richtung ihrer Achse erstreckt, um diese Bodenwand gegen die Tragplatte (106) in Auflage zu halten.

11. Maschine nach Anspruch 10, **dadurch gekennzeichnet, dass** der Dorn (100) sich lotrecht zur Tragplatte (106) erstreckt und sowohl mit einer Rille (118) zur Aufnahme einer Schneidkante (112) der Schneide (110), wenn diese Schneidkante die Schürze (12) von einer Seite zur anderen durchquert, um sie zu zerschneiden, und mit einer Antriebsnocke (128) in axialer Translationsrichtung (T) bezüglich der Schürze versehen ist.
